# EUROPÄISCHE PATENTSCHRIFT

(11) **EP 0 118 097 B1**
(45) Veröffentlichungstag und Bekanntmachung des Hinweises auf die Patenterteilung: **11.05.1988**
(21) Anmeldenummer: 84102098.5
(22) Anmeldetag: 29.02.1984
(51) Int. Cl.: H01H 50/26

(54) **Elektromagnetisches Relais**
Electromagnetic relay
Relais électromagnétique

(30) Priorität: 05.03.1983 DE 3307921
(43) Veröffentlichungstag der Anmeldung: 12.09.1984
(73) Patentinhaber: ALCATEL N.V., NL-1077 XX Amsterdam (NL)
(72) Erfinder: Minks, Werner, D-8501 Heroldsberg (DE)
(74) Vertreter: Hösch, Günther, Dipl.-Ing.

(56) Entgegenhaltungen:
- AT-B- 365 371
- DE-A- 2 705 961
- DE-A- 3 008 783
- DE-U- 7 529 555

## Beschreibung

Die vorliegende Erfindung bezieht sich auf ein elektromagnetisches Relais gemäss dem Oberbegriff des Anspruchs 1.

Ein derartiges Relais ist aus der DE-U-7 529 555 bekannt. Dort sind die die Andruckfeder haltenden Schenkel aus dem Jochmaterial freigeschnitten und daher nicht federnd auslenkbar, sondern höchstens verbiegbar. Aus diesem Grund muss die Andruckfeder beim Einsetzen stark federnd elastisch verformt werden. Dies kann die Federcharakteristik unter Umständen so stark beeinflussen, dass sie nicht mehr innerhalb einer zu fordernden Toleranz liegt. Offensichtlich ist auch aus diesem Grund die bekannte Andruckfeder mehrfach winklig abgebogen, so dass eine bessere Biegbarkeit des Quersteges gegeben ist. Aber auch derartige winklige Biegungen beeinflussen unter Umständen die Federcharakteristik in ungünstiger Weise.

Weiterhin ist es aus der DE-A-3 008 783 bekannt, bei einem Relais der genannten Art die Andruckfeder mit einem U-Bügel zusammen mit dem Spulenkörper aus einem einzigen Formteil aus Kunststoff herzustellen. Diese Art hat sich zwar in der Praxis gut bewährt, jedoch ist es für hohe Genauigkeiten bei der Herstellung nowendig, die Spritzbedingungen, insbesondere die Temperatur und die Mischungsverhältnisse, bei mit Faser versetzten Kunststoffen genau einzuhalten.

Mit der vorliegenden Erfindung soll die Aufgabe gelöst werden, bei einem Relais mit einer Andruckfeder der eingangs genannten Art eine Konstruktion anzugeben, mit der es möglich ist, die Andruckfeder ohne oder höchstens mit geringer elastischer Verformung in die Schenkel einrasten zu können.

Gelöst wird diese Aufgabe durch die im Kennzeichen des Anspruchs 1 angegebenen Merkmale. Durch diese Ausgestaltung kann die Andruckfeder durch seitliche Auslenkung der Schenkel leicht ohne Veränderung von deren Federcharakteristik eingerastet werden. Weiterhin können durch die besondere Anordnung der Durchbrüche in den Schenkeln und der zugeordneten Stecklaschen an den Querstegenden die Schenkel in Gegensatz zu der bekannten Ausführung dünnwandig ausgebildet werden, was die Elastizität und Herstellung günstig beeinflusst.

Hierdurch ist es weiterhin möglich, den Quersteg mit Blattfederteil durch einen anderen zu ersetzen, dessen Federwirkung in anderer Stärke und/oder einem anderen Winkel auf den Klappanker einwirkt. Hierdurch kann der Spulenkörper auch für andersartig aufgebaute Klappanker, also z. B. für verschiedene Relaistypen, verwendet werden.

Vorteilhafte Ausgestaltungen der Erfindung sind den Unteransprüchen und der nachfolgenden Beschreibung eines Ausführungsbeispiels der Erfindung zu entnehmen.
Fig. 1 zeigt einen Spulenkörper mit Ankerandruckfeder in perspektivischer Ansicht und
Fig. 2 denselben bewickelt und mit einem Magnetsystem versehen von der Seite im Schnitt.

An dem aus elastischem Kunststoff gespritzten Spulenkörper 1 sind an einem Flansch 2 in Richtung der Spulenachse 3 verlaufende Schenkel 4, 5 angeformt. Diese sind am Ende 6 mit je einem Durchbruch 7 versehen, in die eine an den Enden eines aus elastisch federndem Material bestehenden Quersteges 9 vorgesehene Stecklaschen 8 einrastbar sind. Das Einrasten erfolgt durch elastische Auslenkung der Schenkel 4, 5 und/oder des Quersteges 9. Die Durchbrüche 7 und die Stecklaschen 8 sind so ausgeführt, dass eine spielfreie Fixierung des Quersteges 9 erhalten wird. Schenkel 4, 5 und Quersteg 9 bilden damit einen U-Bügel.

Am Quersteg 9 ist ein Blattfederteil 10 angeformt, das federnd gegen die Winkelkante eines Winkel-Klappankers 12 des noch aus Kern 13 und Joch 14 bestehenden Magnetkreises drückt. Auf dem Spulenkern ist die Magnetspule 15 aufgewikkelt.

Als Material für den Quersteg 9 mit Blattfederteil 10 dient ein federndes Metall, wie beispielsweise Federbronze.

Zur Erhöhung der Festigkeit des Spulenkörpers 1, insbesondere bei höheren Temperaturen, ist der Kunststoff mit Faserstoffen, wie z. B. Glasfasern, verstärkt.

## Patentansprüche

1. Elektromagnetisches Relais mit einem Winkelanker (12) und einer aus einem Quersteg (9) mit einem abgewinkelten, gegen die Winkelkante des Winkelankers (12) drückenden Blattfederteil (10) bestehenden metallischen Ankerandruckfeder, wobei die beiden Enden des Quersteges (9) in je einer Aussparung von seitlich über den Anker hinausragenden Schenkeln eines Relaisbauteiles (1) fixiert sind, dadurch gekennzeichnet, dass die Schenkel (4, 5) einstückig mit dem aus Kunststoff bestehenden Spulenkörper (1) an dessen ankerseitigem Flansch (2) derart ausgeformt sind, dass sie elastisch auslenkbar sind, dass der Quersteg (9) der Andruckfeder als planes Federblatt ausgebildet ist und an seinen beiden Enden je eine Stecklasche (8) besitzt und dass die Aussparungen als Durchbrüche (7) in den Schenkeln (4, 5) ausgebildet und an die an den Enden des Quersteges (9) vorgesehenen Stecklaschen (8) derart angepasst sind, dass diese in die Durchbrüche (7) spielfrei einrastbar sind.

2. Relais nach Anspruch 1, dadurch gekennzeichnet, dass der Spulenkörper (1) aus mit Faserstoffen verstärktem Kunststoff besteht.

3. Relais nach Anspruch 1 oder 2, dadurch gekennzeichnet, dass die Ankerandruckfeder aus Federbronze besteht.

## Claims

1. Electromagnetic relay with an angular armature (12) and a metal armature-pressing spring consisting of a crosspiece (9) with an angular leaf-spring portion (10) pressing against the angular edge of the angular armature (12), wherein the two ends of the crosspiece (9) are each fixed in a recess in legs of a relay component (1) which project sideways over the armature, characterized in that the legs (4, 5), which are integral with the coilform (1) made of plastic, are moulded on the armature-side flange (2) thereof in such a way that they can be elastically deflected, that the crosspiece (9) of the pressing spring is made in the form of a flat leaf spring and has at each of its two ends a flap member (8) and that the recesses are made in the form of holes (7) in the legs (4, 5) and are adapted to the flap members (8) provided at the ends of the crosspiece (9) in such a way that these can be locked into the holes (7) without any play.

2. A relay as claimed in CLaim 1, characterized in that said coilform (1) consists of a fibre-reinforced plastic material.

3. A relay as claimed in Claim 1 or 2, characterized in that said armature-pressing spring is made of spring bronze.

## Revendications

1. Relais électromagnétique comprenant une armature coudée (12) et un ressort métallique de maintien d'armature comportant une entretoise (9) dotée d'une partie coudée en lame de ressort (10) appuyant sur l'arête de l'armature coudée (12), les deux extrémités de l'entretoise (9) étant fixées chacune dans un évidement d'un montant d'une pièce du relais (1) dépassant latéralement au-dessus de l'armature, caractérisé en ce que lesdits montants (4, 5) sont des parties intégrantes de la carcasse de bobine (1) en matière plastique et sont formés sur le flasque (2) de celle-ci situé du côté de l'armature, en ce qu'ils sont déformables élastiquement, en ce que la traverse (9) du ressort d'armature est constituée par une lame de ressort plate comportant une languette (8) à chacune de ses extrémités, en ce que lesdits évidements sont des ouvertures (7) dans les montants (4, 5) qui sont adaptées aux languettes (8) prévues aux extrémités de la traverse (9) et en ce que celles-ci s'emboîtent sans jeu dans les évidements (7).

2. Relais conforme à la revendication 1, caractérisé en ce que ladite carcasse (1) est en matière plastique renforcée de fibres.

3. Relais conforme à la revendication 1 ou 2, caractérisé en ce que le ressort de maintien d'armature est en bronze à ressort.
